# EUROPÄISCHE PATENTSCHRIFT

(11) **EP 0 027 787 B1**
(45) Veröffentlichungstag und Bekanntmachung des Hinweises auf die Patenterteilung: **11.01.1984**
(21) Anmeldenummer: 80890104.5
(22) Anmeldetag: 12.09.1980
(51) Int. Cl.: B22D 11/124, F27D 17/00, F22B 1/02

(54) **Anlage zur Gewinnung der fühlbaren Wärme von im Stranggiessverfahren gegossenen Brammen**
Installation for the recovery of sensible heat from slabs produced by continuous casting
Installation pour recueillir la chaleur de brames produites en coulée continue

(30) Priorität: 18.10.1979 AT 6790/79
(43) Veröffentlichungstag der Anmeldung: 29.04.1981
(73) Patentinhaber: VOEST-ALPINE Aktiengesellschaft, A-4010 Linz (AT)
(72) Erfinder:
(74) Vertreter: Wolfram, Gustav, Dipl.-Ing.

## Beschreibung

Die Erfindung betrifft eine Anlage zur Gewinnung der fühlbaren Wärme von im Stranggießverfahren gegossenen Brammen, wobei die Brammen nach ihrer Ablängung durch eine mit einer Ein- und Ausgangsschleuse versehene Kühlkammer mittels einer Transporteinrichtung geführt werden. Eine derartige Anlage ist bekannt.

Da das Walzen stranggegossener Brammen zu Blechen diskontinuierlich erfolgt, ist man gezwungen, die stranggegossenen Brammen in einem Zwischenlager zu lagern. In diesem Zwischenlager kühlen die Brammen bis auf die Umgebungstemperatur ab.

Um die fühlbare Wärme der Brammen zu nutzen, ist es bekannt, die Brammen vor ihrer Zwischenlagerung durch eine Kühlkammer zu leiten, innerhalb welcher Kammer Kesselrohre angeordnet sind, durch die ein Kühlmedium, wie Wasser, strömt. Dieses Kühlmedium wird in den Kesselrohren durch Wärmestrahlung von den Brammen erhitzt. Der dabei entstehende Dampf dient der Eigenversorgung des Stahlwerkes. Bei diesem bekannten Verfahren wird die Wärme von den Brammen allein durch Strahlung über die Kesselrohre dem Kühlmedium zugeführt.

Da der Wärmeübergang durch Strahlung nur in den oberen Temperaturbereichen der Brammen, also zwischen 900 und 600°C, effektiv ist, weisen bei dem bekannten Verfahren die aus der Kühlkammer austretenden Brammen eine Temperatur von mehr als 400° C auf. Will man die Austrittstemperatur der Brammen auf unter 400°C senken, so wäre es notwendig, die Verweilzeit der Brammen innerhalb der Kühlkammer um ein Vielfaches zu erhöhen. Da die Brammen kontinuierlich anfallen, müßten entweder mehrere Kühlkammern parallel geschaltet nebeneinander angeordnet oder müßte eine Kühlkammer mit extremer Länge vorgesehen werden. Eine niedrige Brammenaustrittstemperatur von unter 400°C, insbesondere von 150 bis 200°C, ist nicht nur wegen der größeren Wärmeausbeute von Bedeutung, sondern auch wichtig, um das Zwischenlager möglichst klein gestalten zu können - die Brammen sind bei niedriger Temperatur enger stapelbar - und um kürzere Zwischenlagerzeiten zu erreichen.

Die Erfindung bezweckt die Vermeidung dieser Nachteile und Schwierigkeiten und stellt sich die Aufgabe, eine Anlage der eingangs beschriebenen Art zu schaffen, durch welche eine größere Wärmeausbeute der Wärme der Brammen als bisher erzielt werden kann, wobei jedoch die Verweilzeit der Brammen in der Kühlkammer in erträglichen Grenzen bleibt, so daß nur eine relativ kleine und dementsprechend wirtschaftliche Kühlkammer notwendig ist.

Zur Lösung dieser Aufgabe kennzeichnenden Merkmale der Ansprüche 1 oder 5 vorgeschlagen.

Die Patents Abstracts of Japan, Band 3, Nr. 59, 19. Mai 1979, Seite 119C46, sowie die JP-A-54-35102 zeigen einen Kühltunnel zum Kühlen heißen stückigen Gutes, beispielsweise gesinterter Erze. Luft durchströmt den Wanderrost, auf dem das stückige Gut liegt, und gelangt nach Umströmen des stückigen Gutes in den Raum des Kühltunnels, wo sie in Gegenrichtung zum Wanderrost strömt und innerhalb des Kühltunnels angeordnete Wasserrohre umströmt. Das in den Wasserrohren erhitzte Wasser kann zum Antrieb einer Turbine etc. verwendet werden. Hier gelangt zwar ein Kühlmedium, und zwar Luft, in direkten Kontakt mit dem stückigen Gut, jedoch dient dieses Kühlmedium nicht außerhalb der Kühlkammer als Heizmedium.

Zweckmäßig ist in der Luftaustrittsleitung ein Wärmetauscher zur Erwärmung von Wasser vorgesehen, welcher Wärmetauscher leitungsmäßig mit einer Turbine und einem Kondensator über ein geschlossenes Dampfkreislaufsystem verbunden ist, wobei die Turbine als Antrieb für einen Generator dienen kann.

Zur besseren Wärmeausbeute der aus der Kühlkammer austretenden Luft ist in der Luftaustrittsleitung im Anschluß an den Wärmetauscher ein weiterer Wärmetauscher zur Vorwärmung des Speisewassers nachgeschaltet.

Um die Kühlkammer besonders kurz, also wenig Grundfläche einnehmend gestalten zu können, beträgt die Höhe der Kühlkammer ein Vielfaches der Höhe der Brammen und nimmt die Transporteinrichtung Brammenstapel gebildet aus einer Mehrzahl von mit Abstand übereinander geschichteten Brammen auf.

Die DE-A1-2622722 zeigt eine Vorrichtung zum Abkühlen, bei der als Rohre ausgebildete Kühlwände vorgesehen sind, die Aufnahmetaschen für die Stahlbrammen bilden. Das in den Rohrbündeln erhitzte Wasser bzw. der dort entstehende Dampf wird zu einem Dampfkessel und von diesem weiter zur Nutzung der Abwärme geleitet. Das Kühlmedium wird in diesem Fall nicht in direkten Kontakt mit den Brammenoberflächen gebracht, wodurch eine intensive Wärmeabfuhr und eine effektive Gewinnung der fühlbaren Wärme von Brammen nicht gegeben ist.

Vorteilhaft schließt an den Wärmetauscher eine Rücklaufleitung für den in dem Wärmetauscher kondensierten Dampf an, die in die Wasserzuführungsleitung mündet, so daß das auf die Brammen aufgesprühte Kühlwasser im Kreislauf geführt werden kann.

Zum Rückleiten des beim Aufsprühen nicht verdampfenden Wassers ist zweckmäßig im Boden der Kühlkammer ein Wasserablauf vorgesehen, der in die Wasserzuführungsleitung mündet.

Die Erfindung ist nachfolgend anhand der Zeichnung näher erläutert, wobei Fig. 1 einen Schemaplan zeigt, bei dem Luft als Kühlmedium vorgesehen ist. Fig. 2 zeigt den Grundriß der in Fig. 1 schematisch dargestellten Kühlkammer. In Fig.3 ist in zu Fig. 1 analoger Darstellung ein Schemaplan gezeigt, wobei als Kühlmedium Wasser vorgesehen ist.

Die mit einer Fördereinrichtung, beispielsweise einem Rollgang 1 zur Kühlkammer 2 geförderten Brammen 3 sind vom Gußstrang 4 in Stücke vorgegebener Länge 5 unterteilt.

Die Brammen 3 werden quer (in Richtung des Pfeiles 6) zu ihrer Längsrichtung der Kühlkammer 2 zugeführt. Vor der Kühlkammer 2 werden die Brammen 3 gestapelt, wobei die Brammen durch zwischen sie eingelegte Distanzstücke 7 im Abstand gehalten werden. Die Stapelung kann durch einen Zangenkran oder ähnliche Hubeinrichtungen erfolgen.

Die Kühlkammer 2 weist eine Ein- 8 und Ausgangsschleuse 9 auf, um das Innere 10 der Kühlkammer gegen Außenluft während des Ein-und Ausbringens der Brammenstapel 11 zu dichten. Diese Schleusen 8, 9 sind entweder mit Hebetoren oder Schwingtoren ausgestattet. Die Brammenstapel 11 werden innerhalb der Kühlkammer mittels einer nicht näher dargestellten Fördereinrichtung bewegt. Der Transport der Stapel kann mittels verschiedener Systeme erfolgen, z. B. mittels Hubbalken oder mittels Rollwagen mit außenliegenden Rollen oder mittels eines Rollganges.

Die Kühlkammer 2 ist, wie in Fig. 1 schematisch gezeigt, in Durchlaufrichtung der Brammen 3 abwärts geneigt, damit die Brammenstapel 11 leichter transportierbar sind. Im Bereich der Ausgangsschleuse 9 mündet eine Lufteintrittsleitung 12 in die Kühlkammer, durch die mittels eines Gebläses 13 Luft in das Innere 10 der Kühlkammer 2 geblasen wird. Im Bereich der Eingangsschleuse 8 ist eine Luftaustrittsleitung 14 vorgesehen, in der Wärmetauscher 15, 16 vorgesehen sind. Diese Wärmetauscher dienen zur Dampferzeugung des im geschlossenen Dampfkreislaufsystem 17 geführten Wassers. Der von den Wärmetauschern 15, 16 austretende Dampf wird einer Turbine 18 zugeleitet, die einen Generator 19 antreibt. Von der Turbine wird der entspannte Dampf in einen Kondensator 20 geführt. Das aus dem Kondensator austretende Wasser wird über einen weiteren Wärmetauscher 21, der den erstgenannten Wärmetauschern 15, 16 in der Luftaustrittsleitung 14 nachgeschaltet ist, einem Speisewasserbehälter 22 mit Entgaser zugeführt. Mittels einer Pumpe 23 wird das Wasser vom Speisewasserbehälter den Wärmetauschern zugeführt. Ein Teil des Dampfes wird über die Leitung 24 zur Vorwärmung des Speisewassers dem Speisewasserbehälter zugeführt. Dieser Dampfkreislauf entspricht dem eines üblichen kleinen kalorischen Kraftwerkes.

Bei dem in Fig. 1 dargestellten Ausführungsbeispiel treten die Brammen mit einer Temperatur von etwa 900°C in die Kühlkammer 2 ein und weisen beim Verlassen der Kühlkammer eine Temperatur von lediglich 250°C auf. Die mit den Brammen in die Kühlkammer 2 eingebrachte Wärmemenge beträgt 30 000 kJ, wogegen die mit den Brammen austretende Wärme 9 000 kJ beträgt. Für das Gebläse wird eine Fremdleistung von etwa 630 kW benötigt. 5 3000 kJ sind etwa der Wärmeverlust bei den Schleusen und der nach Verlassen des nachgeschalteten Wärmetauschers ins Freie mündenden Luft. Der Kondensator 20 bedingt einen Wärmeverlust von etwa 10 900 kJ. Die Generatorleistung beträgt etwa 4 800 kW.

Bedingt durch die Wassertemperatur von 100 bis 120°C am Eintritt in den Wärmetauscher 15 kann die als Heizmedium verwendete Luft nur bis zu einer bestimmten Temperatur, die von der Konstruktion des Wärmetauschers abhängt, abgekühlt werden. Um den Wärmeinhalt der Luft besser nutzen zu können, ist der in der Luftaustrittsleitung 14 nachgeschaltete Wärmetauscher 21 vorgesehen. Die Wassereintrittstemperatur ist bei diesem nachgeschalteten Wärmetauscher 21 wesentlich niedriger (ca. 40° C), so daß die Luft noch weiter abgekühlt werden kann. Die noch eine höhere Temperatur als die Umgebungsluft aufweisende, aus diesem nachgeschalteten Wärmetauscher 21 austretende Luft kann entweder in die Atmosphäre abgegeben werden (Fig. 1, offener Kreislauf), oder wieder der Saugseite des Gebläses 13 zugeführt werden, wodurch ein geschlossener Kreislauf entsteht.

Anstelle zur Dampferzeugung könnte die mittels Luft aus der Kühlkammer abgeführte Wärmemenge auch andersartig genutzt werden, z. B. könnte man diese Luft für eine Warmwasserbereitung, für Trocknungszwecke oder auch als vorgewärmte Verbrennungsluft für eine Kesselanlage verwenden.

Bei der in Fig. 3 dargestellten Ausführungsform werden die Brammen 3 ebenfalls quer zu ihrer Längsrichtung in Richtung des Pfeiles 6 durch eine Kühlkammer 25 gefördert. Die Brammen 3 liegen jedoch einlagig nebeneinander. Sie werden mit Wasser besprüht, welches aus mit Spühdüsen 26 ausgestatteten Wasserzuführungsleitungen 27 austritt. Diese Sprühdüsen sind sowohl an den Oberseiten der Brammen 3 als auch in der Nähe der Unterseiten der Brammen angeordnet. Der in der Kühlkammer entstehende Dampf wird an der Decke 28 durch eine Dampfabsaugungsleitung 29 mittels eines Gebläses 30 abgesaugt. Durch diese Dampfabsaugungsleitung wird auch an den beiden Enden 31, 32 der Kühlkammer 25 eintretende Umgebungsluft mitgesaugt. Da die Kühlkammer durch das Gebläse 30 unter einem leichten Unterdruck steht, ist es nicht notwendig, Schleusen an den Enden 31, 32 vorzusehen. Das Dampf-Luft-Gemisch wird über die Absaugungsleitung 29 einem Wärmetauscher 33 zugeführt, in dem der Dampf kondensiert. Die mitabgesaugte Luft tritt durch eine Leitung 34 ins Freie. Der kondensierte Dampf wird über eine Rücklaufleitung 35 über eine Pumpe 36 und ein Filter 37 den Wasserzuführungsleitungen 27 zugeführt. Das durch die Leitung 34 mit der Luft austretende Wasser muß ersetzt werden. Im Boden 38 der Kühlkammer ist ein Wasserablauf 39 vorgesehen, durch den das versprühte, nicht in Dampf übergeführte Wasser ebenfalls zur Rücklaufleitung 35 zugeführt wird.

Der Wärmetauscher 33 dient zur Erwärmung von Wasser, welches mittels einer Pumpe 40 über einen Warmwasserspeicher 41 im Kreislauf geführt ist. Aus dem Warmwasserspeicher kann Warmwasser mit einer Temperatur von 55 bis 85°C entnommen werden, beispielsweise für eine Fußbodenheizung. Die Eintrittstemperatur des in den Warmwasserspeicher 41 von der Fußbodenheizung rückgeführten Wassers beträgt etwa 30° C. Bei einer Annahme einer Eintrittstemperatur der Brammen 3 von 900° C mit einer Wärmemenge von 30 000 kJ und einer Austrittstemperatur der Brammen 3 von 150°C mit einer Wärmemenge von 3 500 kJ und einem Wärmeverlust von etwa 1000 kJ ergibt sich eine nutzbare Wärmemenge von 25 500 kJ. Für das Gebläse 30 wird eine Fremdleistung von 100 kW benötigt.

## Patentansprüche

1. Anlage zur Gewinnung der fühlbaren Wärme von im Stranggießverfahren gegossenen Brammen (3), wobei die Brammen nach ihrer Ablängung durch eine mit einer Ein- und Ausgangsschleuse (8, 9) versehene Kühlkammer (2) mittels einer Transporteinrichtung geführt werden, dadurch gekennzeichnet, daß im Bereich der Ausgangsschleuse (9) der Kühlkammer (2) eine an ein Gebläse (13) angeschlossene Lufteintrittsleitung (12) mündet und am anderen Ende der Kühlkammer im Bereich der Eingangsschleuse (8) eine Luftaustrittsleitung (14) angeschlossen ist (Fig. 1, 2), wobei die Kühlluft in der Kühlkammer (2) in direkten Kontakt mit den Brammenoberflächen gebracht wird und die erwärmte Kühlluft außerhalb der Kühlkammer (2) als Heizmedium, insbesondere für ein in einem thermodynamischen Kreisprozeß geführtes Kreislaufmedium verwendet wird.

2. Anlage nach Anspruch 1, dadurch gekennzeichnet, daß in der Luftaustrittsleitung (14) ein Wärmetauscher (15, 16) zur Erwärmung von Wasser vorgesehen ist, welcher Wärmetauscher (15, 16) leitungsmäßig mit einer Turbine (18) und einem Kondensator (20) über ein geschlossenes Dampfkreislaufsystem (17) verbunden ist (Fig. 1, 2).

3. Anlage nach Anspruch 2, dadurch gekennzeichnet, daß in der Luftaustrittsleitung (14) im Anschluß an den Wärmetauscher (15, 16) ein weiterer Wärmetauscher (21) zur Vorwärmung des Wassers nachgeschaltet ist (Fig. 1, 2).

4. Anlage nach den Ansprüchen 1 bis 3, dadurch gekennzeichnet, daß die Höhe der Kühlkammer (2) ein Vielfaches der Höhe der Brammen (3) beträgt und die Transporteinrichtung Brammenstapel (11) gebildet aus einer Mehrzahl von mit Abstand übereinander geschichteten Brammen (3) aufnimmt (Fig. 1, 2).

5. Anlage zur Gewinnung der fühlbaren Wärme von im Stranggießverfahren gegossenen Brammen (3), wobei die Brammen nach ihrer Ablängung durch eine Kühlkammer (25) mittels einer Transporteinrichtung geführt werden, dadurch gekennzeichnet, daß in der Kühlkammer (25) mindestens eine Wasserzuführungsleitung mit Sprühdüsen vorgesehen ist und daß an der Decke (28) der Kühlkammer (25) eine Dampfabsaugungsleitung (29) vorgesehen ist, in der ein Wärmetauscher (33) zur Erwärmung von Wasser vorgesehen ist (F i g. 3), wobei das Kühlwasser in der Kühlkammer in direkten Kontakt mit den Brammenoberflöchen gebracht wird und das erwärmte Kühlwasser außerhalb der Kühlkammer (25) als Heizmedium, insbesondere für ein in einem thermodynamischen Kreisprozeß geführtes Kreislaufmedium verwendet wird.

6. Anlage nach Anspruch 5, dadurch gekennzeichnet, daß an den Wärmetauscher (33) eine Rücklaufleitung (35) für den in dem Wärmetauscher kondensierten Dampf anschließt, die in die Wasserzuführungsleitung (27) mündet (Fig. 3).

7. Anlage nach Anspruch 5 oder 6, dadurch gekennzeichnet, daß im Boden (38) der Kühlkammer (25) ein Wasserablauf (39) vorgesehen ist, der in die Wasserzuführungsleitung (35) mündet (Fig. 3).

## Claims

1. A plant für recovering the sensible heat of slabs (3) cast by the continuous casting method, wherein the slabs, after having been sheared to lenght, are guided by a transporting means through a cooling chamber (2) provided with an entry and an exit lock (8, 9), characterized in that in the region of the exit lock (9) of the cooling chamber (2) an air inlet conduit (12) connected to a fan (13) enters and to the other end of the cooling chamber, in the region of the entry lock (8), an air exhaust conduit (14) is connected (Figs. 1,2), the cooling air in the cooling chamber (2) being brought into direct contact with the slab surfaces and the heated cooling air outside of the cooling chamber (2) being used as a heating medium, in particular for a circulation medium conducted in a thermodynamic cyclic process.

2. A plant according to claim 1, characterized in that in the air echaust conduit (14) a heat exachenger (15, 16) for heating up water is provided, which heat exchanger (15, 16) is connected in a conduit-like manner with a turbine (18) and a condenser (20) via a closed steam circulatory system (17) (Figs. 1, 2).

3. A plant according to claim 2, characterized in that in the air exhaust conduit (14) a further heat exchanger (21) is arranged so as to follow the heat exchanger (15, 16) to preheat the water (Figs. 1, 2).

4. A plant according to claims 1 to 3, characterized in that the height of the cooling chamber (2) is a multiple of the height of the slabs (3) and the transporting means accommodates slab piles (11) formed by a plurality of slabs (3) superimposed one above the other in a spaced-apart manner (Figs. 1, 2).

5. A plant for recovering the sensible heat of slabs (3) cast by the continuous casting method, wherein the slabs, after having been sheared to length, are quided by a transporting means through a cooling chamber (2), characterized in that in the cooling chamber (25) at least one water supply conduit (27) with spraying nozzles (26) is provided, and that on the ceiling (28) of the cooling chamber (26) a steam exhaust conduit (29) is provided in which a heat exchanger (33) is provided to heat water (F i g. 3), the cooling water in the cooling chamber (25) being brought into direct contakt with the slab surfaces and the heated cooling water outside of the cooling chamber (25) being used as a heating medium, in particular for a circulation medium conducted in a thermodynamic cyclic process.

6. A plant according to claim 5, characterized in that a return conduit (35) for the steam condensed in the heat exchanger follows upon the heat exchanger (33), running into the water supply conduit (27) (Fig. 3).

7. A plant according to claim 5 oder 6, characterized in that a water discharge (39) is provided in the bottom (38) of the cooling chamber (25), running into the water supply conduit (35) (Fig. 3).

## Revendications

1. Installation pour la récupération de la chaleur sensible de brames (3) coulées suivant le procédé de la coulée continue, les brames étant conduites, après leur mise à longueur, à travers une chambre de refroidissement (2) pourvue d'une écluse d'entrée et d'une écluse de sortie (8, 9), au moyen d'une installation de transport, caractérisée en ce que dans la région de l'écluse de sortie (9) de la chambre de refroidissement (2) débouche un conduit d'entrée d'air (12) relié à une soufflerie (13), et en ce qu'à l'autre extrémité de la chambre de refroidissement, dans la région de l'écluse d'entrée (8), est raccordé un conduit de sortie d'air (14) (figs. 1, 2), où l'air de refroidissement dans la chambre de refroidissement (2) est mis en contact direct avec les surfaces des brames et où l'air de refroidissement échauffé est employé à l'extérieur de la chambre de refroidissement (2) comme agent chauffant, en particulier pour un agent parcourant un circuit, amené dans un processus cyclique thermodynamique.

2. Installation suivant la revendication 1, caractérisée en ce que dans le conduit de sortie d'air (14) est prévu un échangeur de chaleur (15, 16) pour l'échauffement d'eau, lequel échangeur de chaleur (15, 16) est relié par conduits à une turbine (18) et à un condenseur (20) par un système fermé (17) de circulation de vapeur en circuit (figs. 1,2).

3. Installation suivant la revendication 2, caractérisée en ce que, dans le conduit de sortie d'air (14) faisant suite à l'échangeur de chaleur (15, 16) est branché un autre échangeur de chaleur (21) pour le préchauffage de l'eau. (Figs. 1,2).

4. Installation suivant les revendications 1 à 3, caractérisée en ce que la hauteur de la chambre de refroidissement (2) est un n.ultiple de la hauteur des brames (3) et en ce que l'installation de transport reçoit des empilages de brames disposées en plusieurs couches écartées les unes des autres. (Fig. 1,2).

5. Installation pour la récupération de la chaleur sensible de brames (3) coulées suivant le procédé de la coulée continue, les brames étant conduites, après leur mise à longueur, à travers une chambre de refroidissement (25) au moyen d'une installation de transport, caractérisée en ce que dans la chambre de refroidissement (25) est prévu au moins un conduit d'amenée d'eau, avec des ajutages de pulvérisation, et es ce que, au plafond (28) de la chambre de refroidissement (25) est prévu un conduit d'aspiration de vapeur (29) dans lequel est prévu un échangeur de chaleur (33) pour l'échauffement d'eau (Fig. 3), l'eau de refroidissement étant mise en contact direct avec les surfaces des brames dans la chambre de refroidissement, et l'eau échauffée étant utilisée à l'extérieur de la chambre de refroidissement (25) comme agent chauffant, en particulier pour un agent parcourant un circuit, amené dans un processus cyclique thermodynamique.

6. Installation suivant la revendication 5, caractérisée en ce qu'à l'échangeur de chaleur (33) se raccorde un conduit de retour (35) pour la vapeur condensée dans l'échangeur de chaleur, qui débouche dans le conduit d'amenée d'eau (27). (Fig. 3).

7. Installtion suivant la revendication 5 ou 6, caractérisée en ce que dans le fond (38) de la chambre de refroidissement (25) est prévu un départ d'eau (39) qui débouche dans le conduit d'amenée d'eau (35). (Fig. 3).
